# EUROPÄISCHE PATENTSCHRIFT

(11) **EP 0 163 859 B1**
(45) Veröffentlichungstag und Bekanntmachung des Hinweises auf die Patenterteilung: **29.11.1989**
(21) Anmeldenummer: 85104353.9
(22) Anmeldetag: 10.04.1985
(51) Int. Cl.: B65F 3/04, B65F 3/00, B65F 3/20

(54) **Motorgetriebenes Müllsammelfahrzeug mit einem als Wechselbehälter ausgebildeten Container**
Refuse-collecting vehicle with an interchangeable collecting receptacle
Véhicule à ordures comportant une benne collectrice construite sous la forme d'un récipient interchangeable

(30) Priorität: 29.05.1984 DE 3420058
(43) Veröffentlichungstag der Anmeldung: 11.12.1985
(62) Teilanmeldung aus: 87102928.6
(73) Patentinhaber: EDELHOFF M.S.T.S. GMBH, D-58640 Iserlohn (DE)
(72) Erfinder: Edelhoff, Gustav Dieter, D-5860 Iserlohn (DE); Smith, Fred T., Palos Verdes Pen California 90274 (US)
(74) Vertreter: Lorenz, Eduard

(56) Entgegenhaltungen:
- DE-A- 2 458 903
- DE-A- 2 545 051
- DE-C- 807 897
- FR-A- 2 385 574
- US-A- 3 451 571
- US-A- 3 814 204
- US-A- 4 091 944
- US-A- 4 349 305

## Beschreibung

Die Erfindung betrifft ein motorgetriebenes Müllsammelfahrzeug nach dem Oberbegriff des Patentanspruchs 1.

Bei einem aus der Veröffentlichung DE-A-2 545 051 bekannten Müllsammelfahrzeug dieser Art weist die Hubkippvorrichtung nur einen an einer Fahrzeugseite um eine Querachse schwenkbaren Hubarm auf, der an seinem freien, vor dem Führerhaus liegenden Ende gelenkig mit einer um eine vertikale Achse schwenkbaren Traverse verbunden ist, die gabelförmig mit zwei Armen versehen ist, die mit an gegenüberliegenden Seiten eines Müllbehälters überstehend angeordneten und miteinander fluchtenden Aufnahmezapfen gekuppelt werden können. Mit dieser um 90 Grad verschwenkbaren Traverse sollen sich am Stra- βenrand oder an anderen unzugänglichen Stellen stehende Müllbehälter ohne jegliches manuelles Zutun erfassen und ihr Inhalt in die Einschüttöffnung überführen lassen, ohne daß aber angegeben oder dargestellt ist, wie sich die schwenkbare Traverse ohne manuelles Zutun mit dem Müllbehälter kuppeln und entkuppeln läßt.

Aufgabe der Erfindung ist es daher, ein Müllsammelfahrzeug der eingangs angegebenen Art zu schaffen, bei dem sich die bereitgestellten Müllbehälter einfach an die Hubkippvorrichtung ankuppeln und in die Einschüttöffnung entleeren lassen, so daß die Einsammelarbeit auch von dem Fahrer allein durchgeführt werden kann.

Erfindungsgemäß wird diese Aufgabe bei einem Müllsammelfahrzeug der gattungsgemäßen Art durch die kennzeichnenden Merkmale des Patentanspruchs 1 gelöst.

Da sich die Schütteinheit oberhalb und hinter dem Führerhaus befindet, läßt sich das Führerhaus so anordnen, daß der Fahrer einen optimalen Blick auf die Straße und die seitlich von dieser bereitgestellten Müllbehälter hat. Der Fahrer kann die Einsammelarbeit selbst ohne weitere Hilfspersonen und, ohne den Fahrersitz verlassen zu müssen, selbst ausführen, da die Hubkippvorrichtung mit einer von dem Fahrersitz aus steuerbaren Einrichtung zum Ergreifen der oder Ankuppeln an die bereitgestellten Müllbehälter versehen ist, so daß sich diese ohne besondere manuelle Arbeit aufnehmen, verkippen und entleeren und wieder absetzen lassen. Die Ausfahrbarkeit der Aufnahmeklaue ermöglicht es, auch in größerer Entfernung seitlich von dem Müllsammelfahrzeug abgestellte Behälter zu ergreifen und zu verkippen. Das erfindungsgemäße Müllsammelfahrzeug erleichtert daher nicht nur die Einsammelarbeit, diese wird auch wesentlich dadurch rationalisiert, daß sie sich von nur einer Person bei einem hohen Ausnutzungsgrad des Fahrzeugs ausführen läßt.

Da Müllsammelfahrzeug häufig durch enge und verwinkelte Straßen fahren müssen, weist das erfindungsgemäße Müllsammelfahrzeug zur Erhöhung seiner Wendigkeit zweckmäßigerweise einen kurzen Achsabstand auf.

Eine besonders gute Sicht hat der Fahrer auf die Straße und auf die bereitgestellten Müllbehälter, wenn das Fahrerhaus vor der Vorderachse möglichst tiefliegend angeordnet ist. Das Müllsammelfahrzeug ist zweckmäßigerweise mit Links- und Rechtslenkung versehen, so daß der Fahrer im normalen Straßenverkehr, beispielsweise bei der Fahrt zu der zentralen Containersammelstelle oder zu einer nahegelegenen Deponie, die linke Steuerung und während der Einsammelarbeit zur Entleerung der auf der rechten Straßenseite bereitgestellten Müllbehälter die rechte Steuerung benutzen kann.

Nach einer weiteren Ausgestaltung ist vorgesehen, daß auf der Grundschiene außermittig ein Lenker um eine vertikale Achse schwenkbar gelagert ist, der an seinem freien Ende derart die Aufnahmeklaue für den Müllbehälter trägt, daß diese zwischen ihrer ausgeschwenkten Stellung und ihrer an der Grundschiene anliegenden Mittelstellung schwenkbar ist. Diese Ausgestaltung ermöglicht, daß der Fahrer des Müllsammelfahrzeugs mit den Greif- oder Kuppelelementen der Hubkippvorrichtung seitlich des Fahrzeugs stehende Müllbehälter ergreifen, verkippen und wieder absetzen kann.

Nach einer vorteilhaften Ausgestaltung ist vorgesehen, daß die Aufnahmeklaue auf einem vertikalen Bolzen gegen Federkraft axial verschieblich geführt und relativ zu diesem in ihrer nach unten gedrückten Stellung blockiert ist. Während sich die Aufnahmeklaue zur Einführung in die Aufnahmenut durch Anlage gegen die entsprechende Behälterwand selbst zentriert, wird die Aufnahmeklaue unter dem Gewicht des angekuppelten Müllbehälters relativ zu dem diese tragenden Bolzen verriegelt, so daß der Müllbehälter an der Aufnahmeschiene der Hubkippvorrichtung während des Verkippens im Zusammenhang mit einem gegenhaltenden Riegel festgelegt ist.

Weitere vorteilhafte Ausgestaltungen der Erfindung sind Gegenstand weiterer Unteransprüche.

Ein Ausführungsbeispiel der Erfindung wird nachstehend anhand der Zeichnung näher erläutert. In dieser zeigt
Fig. 1 eine perspektivische Ansicht des Müllsammelfahrzeugs bei seiner Annäherung an einen zur Entleerung bereitgestellten Müllbehälter,
Fig. 2 eine Seitenansicht des Müllsammelfahrzeugs nach Fig. 1, teilweise in schematischer Schnittdarstellung,
Fig. 3 eine der Fig. 2 entsprechende schematische Seitenansicht des Müllsammelfahrzeugs mit zum Teil weggebrochenen Teilen zur besseren Darstellung von Einzelheiten,
Fig. 4 eine Draufsicht auf die Grundschiene der Hubkippvorrichtung mit in eingeschwenkter und ausgeschwenkter Stellung dargestellter Einrichtung zum Ankuppeln an Müllbehälter,
Fig. 4a eine Vorderansicht der Grundschiene nach Fig. 4, zum Teil im Schnitt und mit weggebrochenen Teilen,
Fig. 4b einen Schnitt durch die Grundschiene nach Fig. 4a längs der Linie A-A,
Fig. 4c einen Schnitt durch die Grundschiene nach Fig. 4a längs der Linie B-B,
Fig. 5 eine perspektivische Darstellung eines Müllbehälters und einer diesen ergreifenden Einrichtung der in Fig. 4 dargestellten Art unmittelbar vor dem Ankuppeln,
Fig. 5a einen Schnitt durch die miteinander kuppelnden Teile des Müllbehälters und der Aufnahmeeinrichtung in schematischer Darstellung,
Fig. 5b eine schematische Darstellung zweier Müllbehälter unterschiedlicher Größen mit eingefahrenen Kupplungsteilen,
Fig. 6 eine Draufsicht auf die Förder- und Preßeinrichtung,
Fig. 7 eine Rückansicht der Förder- und Preßeinrichtung nach Fig. 6,
Fig. 8 eine Seitenansicht der Förder- und Preßeinrichtung nach Fig. 6 und
Fig. 9 eine schematische Seitenansicht des Hubarms mit dem die Grundschiene bei dem Verschwenken steuernden Lenker-Hebelsystem und mit angekuppeltem Müllbehälter in verschiedenen Stellungen.

Das in den Fig. 1 bis 3 im Ganzen dargestellte Müllsammelfahrzeug des Wechselbehälter-Müllsammelsystems besteht aus einem LKW mit kurzem Achsabstand, um dem Fahrzeug bei dem Einsammeln von Müll eine gute Wendigkeit zu verleihen. Das Führerhaus 1 ist vor der Vorderachse 2 an dem Grundrahmen 3 des Chassis tiefliegend befestigt, so daß es mit seiner Unterkante bis in den Bereich der Ebene der Radachsen oder noch tiefer ragt und dem Fahrer eine gute Sicht auf neben der Straße stehende Müllbehälter gewährt. Das Müllsammelfahrzeug ist in der aus Fig. 1 ersichtlichen Weise mit zwei Lenkrädern zur Links- und Rechtssteuerung versehen, so daß der Fahrer im normalen Straßenverkehr die Linkssteuerung benutzen und sich zum Einsammeln des Mülls auf die rechte Fahrzeugseite setzen kann, auf der die Müllbehälter bereitgestellt sind.

Auf dem Chassis ist mit dem Fahrzeugrahmen 3 die Schütteinheit 4 derart verbunden, daß diese zwischen dem Führerhaus 1 und dem Container 5 angeordnet ist und sich über das Führerhaus 1 erstreckt.

Die Hubkippvorrichtung besteht aus zwei beidseits des Führerhauses angeordneten U-förmigen Schwenkarmen 6, 6', deren kürzeren Schenkel um eine hinter dem Führerhaus im unteren Bereich der Schütteinheit 4 oder an dem Chassis angeordnete Achse 46 schwenkbar gelagert sind. An die freien Enden der längeren Schenkel sind die einen Enden von Koppelstücken 7, 7' angelenkt, die durch eine zu den Radachsen parallele Grundschiene 8 miteinander verbunden sind. Die anderen Enden der Koppelstücke 7, 7' sind gelenkig mit den Lenkern 9, 9' eines Lenker-Hebelsystems verbunden, das die Drehbewegung der Grundschiene 8 beim Verschwenken der Hubarme 6, 6' derart steuert, daß diese bis zum Verschwenken in Höhe des oberen Bereiches der Führerkabine im wesentlichen etwa relativ zu dem Müllsammelfahrzeug keine Drehung ausführt, sodann aber während des restlichen Schwenkweges eine beschleunigte Drehbewegung vollzieht. Dieses Lenker-Hebelsystem wird unten anhand der Fig. 9 noch näher erläutert.

Die Schwenk- oder Hubarme 6, 6' sind derart bügelförmig ausgestaltet, daß deren kurzen Schenkel im abgesenkten Zustand hinter der Rückwand des Führerhauses und deren vorderen längeren Schenkel im vorderen Seitenbereich des Führerhauses liegen, wobei die Schenkel durch Stege 10 miteinander verbunden sind, die oberhalb der Seitentüren des Führerhauses liegen, so daß weder die Sicht noch das Öffnen und Schließen der Führerhaustüren durch die Hubarme behindert werden.

Auf der aus einem Kastenprofil bestehenden Grundschiene 8 ist in der am besten aus den Fig. 4 und 5 ersichtlichen Weise ein Profilrohr 11 mit ebenfalls rechteckigem Querschnitt längsverschieblich geführt. Zum Ein- und Ausfahren des Profilrohrs 11 ist in der Grundschiene 8 eine hydraulische Kolben-Zylinder-Einheit angeordnet. Auf dem Profilrohr 11 sind ein Hauptlenker 12 und ein Hilfslenker 13 schwenkbar gelagert, deren anderen Enden gelenkig mit einem Koppelstück 14 verbunden sind, das eine dreieckförmige Greifklaue 15 mit keilförmiger Greifkante 16 trägt. Mit dem Hauptlenker 12 ist die Kolbenstange 17 eines Hydraulikzylinders 18 gelenkig verbunden, der in der aus Fig. 5 ersichtlichen Weise mit dem Profilrohr 11 schwenkbar verbunden ist, so daß sich die Greifklaue 15 zwischen einer ausgeschwenkten Stellung und einer mittig an dem Profilrohr 11 anliegenden Stellung verschwenken läßt.

Zum Heben und Kippen sind die Müllbehälter 19 im oberen Randbereich ihrer Öffnungsseite mit einem verstärkenden Profil 20 versehen, das an seiner Unterkante eine zu der keilförmigen Greifkante 16 der Greifklaue 15 komplementäre hinterschnittene, abgewinkelte Aufnahmenut 21 aufweist. Durch Einfahren der Greifklaue 15, die sich an der Behältervorderwand selbst zentriert, in die komplementäre Aufnahmenut 21 läßt sich der Behälter 19 an die Hubkippvorrichtung ankuppeln. Nach dem Ankuppeln wird die Greifklaue 15 in ihre Hub-Kipp-Stellung verschwenkt, in der diese mittig an dem Profilrohr 11 anliegt. An dem Profilrohr 11 oder der Grundschiene 8 ist ein diese überragender Riegel 22 befestigt, dessen obere abgewinkelte Nase 23 über den oberen Behälterrand oder den oberen Rand der mit der Aufnahme mit 21 versehenen profilierten Verstärkung 20 greift und den Behälter mit der Hubkippvorrichtung verriegelt. Nach dieser Verriegelung wird der Behälter 19 in der aus Fig. 2 ersichtlichen Weise in Richtung des Pfeils 24 gehoben und in die Einschüttöffnung 25 der Schütteinheit 4 entleert. Aufgrund der Kinematik des die Grundschiene 8 verdrehenden Lenker-Hebel-Systems wird der Behälter 19 zunächst in einer Weise angehoben, daß er zunächst in seiner im wesentlichen senkrechten Stellung verbleibt und Müll nicht herausfallen kann. Erst kurz vor der Einschüttöffnung 25 führt die Grundschiene 8 eine beschleunigte Drehung aus, durch die der Deckel 26 des Behälters geöffnet und der Müll gleichsam dadurch in die Einschüttöffnung geschleudert wird, daß die Hubarme oder der Behälter gegen einen Anschlag stoßen oder die Hubarme eine Rückbewegung ausführen.

Das Ankuppeln der an der rechten Straßenseite zur Entleerung bereitgestellten Müllbehälter an die Hubkippvorrichtung sowie das Heben und Verkippen lassen sich durch geeignete Steuereinrichtungen von dem Fahrersitz aus bewerkstelligen, so daß das Einsammeln des Mülls nur von dem Fahrer des Müllsammelfahrzeugs vorgenommen werden kann, ohne daß dieser den Fahrersitz verlassen und anstrengende oder schmutzige Arbeiten verrichten müßte.

Oberhalb des Führerhauses 1 führt eine aus einem gekrümmten Blech bestehende Rampe 27 zur Einschüttöffnung 25 hin. Diese Rampe ist um eine Querachse des Müllsammelfahrzeugs derart gekrümmt, daß diese beim Verkippen der Behälter 19 im kurzen Abstand von der Grundschiene 8 bzw. dem Profilrohr 11 überstrichen wird. Die Grundschiene 8 oder das Profilrohr 11 sind mit einer geeigneten Abstreifkante versehen, so daß vorzeitig aus dem Müllbehälter 19 herausfallender Müll mitgenommen und in die Einschüttöffnung 25 geschoben wird.

An die durch die seitlichen Wandungen 28, 29 begrenzte Einschüttöffnung 25 schließt sich der Aufnahmeraum 30 für den eingeschütteten Müll an. Der untere Teil 31 dieses Aufnahmeraums bildet eine Förderkammer, in der der Preßstempel 32 in Richtung des Doppelpfeils 33 hin- und hergehend verfahrbar ist. Der nur zu Darstellungszwekken verbreitert dargestellte Preßstempel 32 ist mit einem oberen Abschlußblech 34 versehen, das beim Vorschieben des Preßstempels 32 die Förder- und Preßkammer 31 von dem oberen Teil des Aufnahmeraums 30 abtrennt. Wird der Preßstempel 32 zurückgefahren, schiebt sich das Abschlußblech 34 in der aus Fig. 2 ersichtlichen Weise in einer Führung über das Fahrerhaus 1, so daß aus dem oberen Teil des Aufnahmeraums 30 Müll in die Förder- und Preßkammer 31 nachfallen kann.

Durch den Preßstempel 32 wird der Müll durch eine Öffnung des Containers 5 in diesen eingeschoben. Die Öffnung des Containers 5 ist durch nicht dargestellte Schieber verschließbar, die durch mit entsprechenden Klinken bzw. Ankuppeleinrichtungen versehene Druckmittelkolbenzylindereinheiten bewegbar sind, die Teil der Schütteinheit 4 sind.

Mit dem Grundrahmen 3 des Chassis ist in der aus den Fig. 2 und 3 ersichtlichen Weise ein auf diesem liegender Rahmen 36 schwenkbar verbunden. Die Schwenkachse 37 des Schwenkrahmens 36 befindet sich an einem abgewinkelten Fortsatz 38 des hinteren Endes des Schwenkrahmens 36 und ist in einem Langloch 39 des Grundrahmens 3 geführt. Der Schwenkrahmen 36 weist an seinem vorderen Ende eine abgeflachte Nase 87 auf, die in mit dem Grundrahmen 3 verriegeltem Zustand unter ein mit dem Grundrahmen verbundenes Winkelstück 88 greift. Mit dem Grundrahmen 3 ist gelenkig der Zylinder 89 einer Druckmittel-Kolben-Zylinder-Einheit verbunden, deren Kolbenstange um den Bolzen 40 an den Schwenkrahmen 36 angelenkt ist. Nach dem Lösen geeigneter Verriegelungen wird also durch Betätigung der Druckmittel-Kolben-Zylinder-Einheit zunächst der Rahmen 36 auf dem Grundrahmen 3 nach hinten verschoben, bis der Bolzen 37 an das Ende des Langloches 39 in der aus Fig. 2 ersichtlichen Weise anstößt. In dieser Lage ist die Nase 87 von dem diese überdeckenden Schenkel des Winkelprofils 88 freigeschoben worden, so daß sich der Schwenkrahmen 36 in der aus Fig. 2 ersichtlichen Weise zum Entleeren des Containers verschwenken läßt.

Der Container 5 ist an seinem vorderen Ende mit einem der Verriegelung dienenden Bolzen 41 versehen, hinter den ein Verriegelungshaken 42 der Schütteinheit 4 greift.

Der Container 5 ist auf dem Schwenkrahmen 36 durch Verriegelungseinrichtungen 43 verriegelt und durch seitliche Backen 44 zentriert. Nach Lösen der Verriegelungen 41, 42, 43 läßt sich der Container 5 nach Schließen von dessen Einfüllöffnung von dem Müllsammelfahrzeug abheben und zum Transport durch geeignete Spezialfahrzeuge zu den Deponien bereitstellen.

Aus den Fig. 2 und 3 ist noch der an das Chassis angelenkte Hydraulikzylinder 94 ersichtlich, dessen Kolbenstange an dem Hebel 45 angelenkt ist, der die Schwenkarme 6, 6' um deren Schwenkachse 46 verschwenkt.

Anhand der Fig. 4 wird nun die die Greifklaue 15 enthaltende Greifeinheit der Hubkippvorrichtung näher erläutert:

Die Koppelstücke 7, 7' sind in der Darstellung nach Fig. 4 in ihren gelenkigen Verbindungen von den Hubarmen 6, 6' und den äußeren Lenkern 9, 9' gelöst. Auf die die Koppelstücke 7, 7' miteinander verbindende Grundschiene 8 ist das Profilrohr 11 aufgeschoben. In dem dargestellten Ausführungsbeispiel ist das Profilrohr 11 in Fig. nur nach links und in Fig. 5 nur nach rechts verschieblich und die Greifklaue 15 nur in Verschiebungsrichtung aus ihrer Mittelstellung auf dem Profilrohr verschwenkbar, so daß der Fahrer des Müllsammelfahrzeugs nur auf der rechten Straßenseite stehende Müllbehälter ergreifen und entleeren kann. Aus diesem Grunde ist das Müllsammelfahrzeug zusätzlich zu der Linkssteuerung für Fahrten im normalen Straßenverkehr mit einer Rechtssteuerung für das Aufnehmen und Entleeren der Müllbehälter versehen.

Das Profilrohr 11 ist, wie aus Fig. 5 ersichtlich, in seinem Endbereich auf seiner rückwärtigen Seite mit einem langlochartigen Schlitz 47 versehen, so daß es über das Koppelstück 7 nach rechts hin ausgefahren werden kann. Es besteht die Möglichkeit, das Profilrohr 11 um etwa 1,20 m über das Koppelstück 7 nach rechts hin zu verschieben. Zum Ausfahren des Profilrohrs ist, wie aus Fig. 4a ersichtlich ist, in der aus einem Kastenprofil bestehenden Grundschiene 8 an der in Fahrtrichtung gesehen linken Seite der Zylinder 48 einer hydraulischen Kolben-Zylinder-Einheit befestigt. Die Kolbenstange dieses Zylinders ist an dem ausschiebbaren Ende des Profilrohrs 11 befestigt.

Auf dem Profilrohr 11 sind um die Bolzen 50, 50' die oberen und unteren Hauptlenker 12, 12' schwenkbar gelagert. Das äußere Ende des Lenkers 12 ist auf einem mit dem Koppelstück 14 fest verbundenen Bolzen 51 schwenkbar gelagert. Der Bolzen 51 ist mit einer Bohrung versehen, in der der die Greifklaue 15 tragende Bolzen 52 begrenzt längsverschieblich geführt ist. Durch eine Feder 53, die den Bolzen 52 einfaßt und sich mit Ihrem unteren Ende auf dem unteren Hauptlenker 12' und mit Ihrem oberen Ende auf einem mit dem Bolzen 52 verbundenen Anschlag 54 abstützt, ist der Bolzen und damit die Greifklaue 15 im unbelasteten Zustand in Anlage an einen nicht dargestellten Anschlag gehalten. Der buchsenartige Gelenkbolzen 52 für den Hauptlenker 12 weist an seinem oberen Ende gegenüberliegende Nuten auf, deren Flanken durch abgerundete Teile miteinander verbunden sind. Mit dem oberen Ende des die Klaue 15 schwenkbar lagernden Bolzens 52 sind zu den Nuten komplementäre Nasen 55 verbunden, die bei Belastung der Greifklaue 15 durch einen Müllbehälter gegen die Kraft der Feder 53 nach unten gedrückt werden und dabei in die Nuten eingreifen und die Greifklaue relativ zu dem Koppelstück 14 fixieren. Im unbelasteten Zustand ist daher, wie aus Fig. 4 ersichtlich ist, die Greifklaue relativ zu dem Koppelstück 14 um 45° nach links und nach rechts zwischen nicht dargestellten Anschlägen verschwenkbar. Um einen Müllbehälter aufzunehmen, braucht daher die Greifklaue 15 nur gegen die mit der Aufnahmenut 21 versehene Vorderseite des Müllbehälters geschwenkt zu werden. Dabei richtet sich die Greifklaue 15 zu der Vorderwand so aus, daß sie im wesentlichen flach auf dieser aufliegt. Wird nun die Greifklaue angehoben, greifen deren keilförmigen Greifkanten 16 unter die Aufnahmenut 21 und werden in Querrichtung in dieser zentriert, wenn sich die Spitze der Greifkante 16 nur in dem Bereich der Aufnahmenut 21 befindet. Wird nun die Greifklaue angehoben, wird sie unter dem Gewicht des Müllbehälters 19 belastet, so daß die Nasen 55 unter Zusammendrücken der Feder 53 in die komplementären Nuten rutschen und die Klaue 15 relativ zu dem Koppelstück 14 fixiert ist.

An dem Koppelstück 14 ist in der aus Fig. 4 ersichtlichen Weise der Hilfslenker 13 angelenkt. Die Anlenkpunkte des Hilfslenkers 13 an dem Koppelstück 14 und dem Profilrohr 11 sind so gewählt, daß die Greifklaue 15 zwischen ihrer Mittelstellung, in der sie dicht vor dem Profilrohr 11 liegt, und ihrer aus Fig. 4 ersichtlichen ausgeschwenkten Stellung verschwenkbar ist.

Die Anlenkpunkte 56, 57 des Zylinders 8 auf dem Profilrohr 11 und der Kolbenstange 17 auf dem Hauptlenker 12 sind aus Fig. 4 ersichtlich.

Wie aus Fig. 4c ersichtlich ist, ist die Verriegelungsstange 22 mittig mit dem Profilrohr 11 verbunden. In dem dargestellten eingeschwenkten Zustand der Greifklaue 15 ist der Behälterrand bzw. die mit der Aufnahmenut 21 versehene Profilleiste 20 zwischen der abgerundeten Spitze der Greifklaue 15 und der übergreifenden Zunge 23 der Verriegelungsstange 22 eingeklemmt und fixiert.

Die Greifklaue 15 besteht, wie am besten aus Fig. 5 ersichtlich ist, aus einem dreieckigen Formstück, dessen Basis mit einem profilierten unteren Querträger 60 verbunden ist. Die Spitze des gleichschenkeligen Dreiecks ist abgerundet und die Greifkanten 16, die durch die Dreiecksseiten und die Spitze gebildet sind, sind nach innen hin abfallend abgeschrägt.

Der Behälter 19 ist üblicher Bauart und weist auf seiner dem Aufnahmeprofil 20 gegenüberliegenden Seite die Schwenkachse für den Klappdeckel 26 auf.

Verschieden große Behälter können mit dem gleichen Aufnahmeprofil 20 versehen werden, so daß mit der Greifklaue 15 der Hubkippvorrichtung verschieden große Behälter ergriffen und gekippt werden können. In Fig. 5b sind beispielsweise ein größerer Behälter und ein kleinerer Behälter dargestellt, der übliche Haushaltsgröße hat.

Anhand der Fig. 6 bis 8 wird nun die Förder- und Preßeinrichtung näher erläutert:

Der Preßstempel 32, dessen Verschiebeweg in der Kammer 31 aus Fig. 2 ersichtlich ist, ist durch zwei Kniehebel 61, 62 und 63, 64 mit der vorderen Wandung der Kammer 31 verbunden. Die Kniehebelglieder 62, 64 sind um die Gelenkachsen 65, 66 im Bereich der Vorderwandung der Kammer 31 schwenkbar. Auf den Achsen 65, 66 sind auch die Zylinder 67, 68 von Kolbenzylindereinheiten schwenkbar gelagert, deren Kolbenstangen gelenkig an den Kniegelenken 69, 70 in der Weise angelenkt sind, daß sie einander kreuzen.

Der Preßstempel 32 ist der Querschnittsform der Kammer 31 angepaßt und weist eine rechtekkige Form auf. Er ist mit der Deckplatte 34 verbunden, die in seitlichen Führungen 71, 72 geführt ist. Die Deckplatte 34 schließt mit dem Preßstempel 32 die Förder- und Preßkammer 31 ab, so daß der Kniehebelmechanismus und die Kolbenzylindereinheiten nicht durch den nachfallenden Müll verschmutzt werden. In ihrer eingefahrenen Stellung nimmt das Kniehebel-Kolbenzylinder-System nur eine kurze axiale Stellung ein, so daß eine kompakte Bauweise ermöglicht wird.

Die Kinematik des Lenker-Hebel-Systems der Hubarme 6, 6' ist aus Fig. 9 ersichtlich, in der der Behälter 19 zwischen seiner Aufnahmestellung und seiner Stellung beim Verkippen in fünf verschiedenen Stellungen gezeigt ist. Der kürzere Schenkel 75 der Hubarme ist um die Achse 46 gestellfest gelagert. In den Eckbereichen des die Schenkel verbindenden Steges 10 der Hubarme 6, 6' sind um die Gelenkbolzen 76, 77 die etwa dreieckförmigen Hebelplatten 78, 79 derart schwenkbar gelagert, daß sie die Winkelbereiche der Hubarme nach außen hin überragen. An die Hebelplatten sind in den Eckbereichen der Basis die Koppelstangen 9, 80, 81 angelenkt. Die Koppelstange 80 verläuft etwa parallel zu dem Steg 10 und verbindet die beiden Hebelplatten 78, 79 in der dargestellten Weise. Die Koppelstange 9 verläuft etwa parallel zu dem längeren Schenkel 82 und ist an das Koppelstück 14 der Grundschiene angelenkt. Die innere Koppelstange 81 ist mit ihrem äußeren Ende an die Hebelplatte 78 und mit ihrem inneren Ende auf dem Bolzen 83 mit dem Gestell gelenkig verbunden. Der gewünschte Hub-und Schwenkweg der Behälter 19 ist aus den Behälterpositionen 1 bis 5 ersichtlich. Die Gelenkachse 84 des Behälterdeckels befindet sich auf der den Kuppelelementen gegenüberliegenden Behälterseite, so daß sich der Deckel im Bereich der Position 5 des Behälters beim Verkippen selbsttätig öffnet.

Jede der Koppelstangen 9, 80, 81 bildet mit dem Koppelstück 14 bzw. den Hebelplatten und den Anlenkstellen an dem Gestell und mit den Schenkeln und dem Steg der Hubarme jeweils ein Viergelenksystem, so daß sich ein Hebel-Koppelstangen-Getriebe mit der beschriebenen Charakteristik ergibt.

## Patentansprüche

1. Motorgetriebenes Müllsammelfahrzeug
mit als Wechselbehälter mit lösbaren Kupplungen (41, 42, 43) ausgebildeten Containern (5) zur Aufnahme des Mülls,
mit einer mit dem Fahrzeug fest verbundenen Schütteinheit (4), bestehend aus einer im vorderen Bereich des Fahrzeugs angeordneten Einschüttöffnung (25), die sich teils oberhalb des Führerhauses (1) des Müllsammelfahrzeugs und teils zwischen diesem und dem Container (5) in dem Bereich hinter und oberhalb des Führerhauses (1) befindet, und aus einer Hubkippvorrichtung zur Aufnahme und zum Entleeren von Müllbehältern (19) in die Einschüttöffnung (25) eines Aufnahmeraums (30), die mindestens einen um eine Querachse (46) der Schütteinheit oder des Chassis schwenkbaren Hubarm (6) aufweist, und
mit einer Förder- und Preßeinrichtung (32) zum Transportieren des in die Einschüttöffnung (25) entleerten Mülls in den Container (5) durch dessen mit einer Verschlußeinrichtung versehene Einfüllöffnung, dadurch gekennzeichnet,
daß der Hubarm (6) an seinem freien Ende eine zu der Querachse (46) parallele Grundschiene (8) trägt, die zwischen ihrem Aufnahmebereich unterhalb und vor dem Führerhaus (1) und ihrem Schüttbereich oberhalb und hinter dem Führerhaus (1) schwenkbar ist,
daß ein eine Aufnahmeklaue (15) für Müllbehälter tragender Schwenkarm (12) auf einem Träger oder Hohlprofil (11) schwenkbar gelagert ist und
daß der Träger oder das Hohlprofil (11) auf der Grundschiene (8) über mindestens ein Ende derselben ausfahrbar verschieblich gelagert ist.

2. Müllsammelfahrzeug nach Anspruch 1, dadurch gekennzeichnet, daß es zur Erhöhung seiner Wendigkeit einen kurzen Achsabstand aufweist.

3. Müllsammelfahrzeug nach Anspruch 1 oder 2, dadurch gekennzeichnet, daß das Führerhaus (1) vor der Vorderachse (2) angeordnet ist.

4. Müllsammelfahrzeug nach einem der Ansprüche 1 bis 3, dadurch gekennzeichnet, daß es mit Links- und Rechtslenkung versehen ist.

5. Müllsammelfahrzeug nach einem der Ansprüche 1 bis 4, dadurch gekennzeichnet, daß auf der Grundschiene (8) außermittig ein Lenker (12) um eine vertikale Achse (50) schwenkbar gelagert ist, der an seinem freien Ende derart die Aufnahmeklaue (15) für den Müllbehälter (19) trägt, daß diese zwischen ihrer ausgeschwenkten und ihrer an der Grundschiene (8) anliegenden Mittelstellung schwenkbar ist.

6. Müllsammelfahrzeug nach Anspruch 1, dadurch gekennzeichnet, daß der Schwenkarm (12) mit einem an dem Träger (11) angelenkten Hilfslenker (13) dadurch ein Viergelenksystem bildet, daß beide im Abstand voneinander an einem mit der Aufnahmeklaue (15) versehenen Tragstück (60) angelenkt sind.

7. Müllsammelfahrzeug nach Anspruch 1, dadurch gekennzeichnet, daß die Aufnahmeklaue (15) auf einem vertikalen Bolzen (52) gegen Federkraft achsial verschieblich geführt und relativ zu diesem in ihrer nach unten gedrückten Stellung blockiert ist.

8. Müllsammelfahrzeug nach Anspruch 6, dadurch gekennzeichnet, daß die mit dem Tragstück (60) fest verbundene, den Schwenkarm (12) lagernde Achse (51) die Buchse für einen die Aufnahmeklaue (15) tragenden Bolzen (52) bildet, daß die Buchse (51) mit mindestens einer nutförmigen Vertiefung mit abgerundeten Ecken und der Bolzen mit einem Bund mit einer komplementären Nase versehen sind und daß sich der Bolzen über eine unter dem Druck des Müllbehälters (19) zusammendrückbare Feder (53) auf dem Schwenkarm (12) abstützt, die bestrebt ist, den Bolzen (52) derart anzuheben, daß die durch die Vertiefung und die Nase gebildeten, formschlüssig ineinandergreifenden Teile außer Eingriff kommen.

9. Müllsammelfahrzeug nach Anspruch 1, dadurch gekennzeichnet, daß an die vordere Kante der Einschüttöffnung (25) ein um Querachsen des Müllsammelfahrzeugs gekrümmtes, rampenförmiges Blech (27) anschließt, das sich bis in den Bereich oberhalb der Frontscheibe des Fahrerhauses (1) erstreckt und dessen Krümmung der von der Grundschiene (8) überfahrenen Kurve angepaßt ist, und daß die Grundschiene (1) oder das Hohlprofil (11) mit einer über das rampenförmige Blech (27) streichenden Kante versehen sind.

10. Müllsammelfahrzeug nach Anspruch 1, dadurch gekennzeichnet, daß mit dem Hauptrahmen (3) des Chassis ein auf diesem liegender Hilfsrahmen (36) verbunden ist, daß der Container (5) mit dem Hilfsrahmen (36) lösbar verriegelt ist, daß der Hilfsrahmen (36) um Bolzen (37) schwenkbar ist, die in Langlöchern (39) im hinteren Bereich des Hauptrahmens (3) verschieblich geführt sind, daß der Hilfsrahmen (36) an seinem vorderen Ende mit einer Nase (87) versehen ist, die im nach vorne geschobenen Zustand des Hilfsrahmens (36) unter eine Anschlagplatte (88) des Hauptrahmens (3) greift, und daß der Hilfs- und der Hauptrahmen (36, 3) durch eine schräg liegende hydraulische Druckmittel-Kolben-Zylindereinheit (89) derart verbunden sind, daß vor dem Verkippen des Hilfsrahmens (36) die Nase (87) von der übergreifenden Anschlagplatte (88) abgeschoben wird.

## Claims

1. Motor-powered refuse-collecting vehicle
with interchangeable collecting receptacles (5) with detachable couplings (41, 42, 43) for containing the refuse,
with a tipping unit (4) forming an integral part of the vehicle, consisting of a refuse inlet opening (25) located in the front section of the vehicle, partially above the cab (1) of the refuse-collecting vehicle and partially between this and the collecting receptacle (5) in the area behind and above the cab (1), and of a lifting and tipping device to pick up and empty refuse bins (19) into the refuse inlet opening (25) of the bin reception section (30), which opening has at least one lifting arm (6) pivotable about the transverse axis (46) of the tipping unit or chassis, and
with a handling and press unit (32) to propel the refuse emptied into the refuse inlet opening (25) into the receptacle (5) through its loading opening which is provided with a sealing flap, characterized therein
that the lifting arm (6) has a base rail (8) on its free end parallel to the transverse axis (46) which is pivotable between its pick-up area below and in front of the cab (1) and its tipping area above and behind the cab (1),
that a pitman (12) bearing a driver plate (15) for refuse bins is swivel-mounted on a beam or hollow profile section (11) and
that the beam or hollow profile section (11) is mounted on the base rail (8) such that it can be extended and thus displaced over at least one end of the same.

2. Refuse-collecting vehicle according to claim 1, characterized therein that it has a short wheelbase to increase its manoeuvrability.

3. Refuse-collecting vehicle according to claim 1 or 2, characterized therein that the cab (1) is located in advance of the front axle (2).

4. Refuse-collecting vehicle according to any one of the claims 1 to 3, characterized therein that it is provided with right- and left-hand drive.

5. Refuse-collecting vehicle according to any one of the claims 1 to 4, characterized therein that a pitman (12) is swivel-mounted about a vertical axis (50) eccentrically on the base rail (8) and bears the driver plate (15) for the refuse bin (19) on its free end such that it can swivel between its extended position and its neutral position resting against the base rail (8).

6. Refuse-collecting vehicle according to claim 1, characterized therein that the pitman (12) together with an auxiliary pitman (13) connected to the beam (11) forms a four-bar linkage in that both are connected a certain distance apart to a bracket (60) on which is mounted the driver plate (15).

7. Refuse-collecting vehicle according to claim 1, characterized therein that the driver plate (15) is mounted on a vertical pin (52) with axial displacement against a spring resistance and locked relative to this in its depressed position.

8. Refuse-collecting vehicle according to claim 6, characterized therein that the shaft (51) which is firmly attached to the bracket (60) and on which the pitman (12) is mounted forms the bush for a pin (52) which bears the driver plate (15), that the bush (51) is provided with at least one groove-like recess with rounded corners and the pin is provided with a collar having a complementary snug and that the pin rests on a spring (53) compressed under the pressure of the refuse bin on the pitman (12) whereby the spring (53) attempts to raise the pin (52) such that the positively engaged elements, namely the snug and the recess, are disengaged.

9. Refuse-collecting vehicle according to claim 1, characterized therein that a ramp-shaped metal sheet (27) curved around the transverse axis of the refuse-collecting vehicle whose curvature conforms to the curve described by the base rail (8) is located flush with the leading edge of the refuse inlet opening (25) and extends to the region above the windscreen of the cab (1), and that the base rail (8) or the hollow profile section (11) is provided with an edge which runs over the ramp-shaped metal sheet (27).

10. Refuse-collecting vehicle according to claim 1, characterized therein that an auxiliary frame (36) lies on and is connected to the main frame (3) of the chassis, that the receptacle (5) is attached to the auxiliary frame (36) such that it can be disengaged, that the auxiliary frame (36) can pivot about pins (37) which engage slots (39) in the rear section of the main frame (3) and can be displaced in same, that the front end of the auxiliary frame (36) is provided with a snug (87) which engages a stop plate (88) in the main frame (3) when the auxiliary frame (36) is pushed forwards, and that the auxiliary and the main frames (36, 3) are connected to an inclined hydraulic pressure piston cylinder unit (89) such that the snug (87) is disengaged from the stop plate (88) before the auxiliary frame (36) is tipped.

## Revendications

1. Véhicule à ordures à moteur
comportant une benne collectrice (5) construite sous la forme d'un récipient interchangeable avec des accouplements (41, 42, 43) pouvant être détachés, pour recevoir les ordures,
comportant, par ailleurs, une unité de renversement (4) fermement reliée au véhicule, consistant en une ouverture de remplissage (25) disposée dans la partie avant du véhicule, qui se trouve en partie au-dessus de la cabine (1) du véhicule à ordures et en partie entre celle-ci et la benne collectrice (5) dans la zone derrière et au-dessus de la cabine (1), consistant par ailleurs en un dispositif éleveur/culbuteur pour recevoir et vider les récipients à ordures (19) dans l'ouverture de remplissage (25) d'une section de réception (30) qui présente un bras de levage (6) qui peut être pivoté autour d'un axe transversal (46) de l'unité de renversement ou du châssis, et
un dispositif de transport et de compression (32) pour transporter les ordures vidées dans l'ouverture de remplissage (25) dans la benne collectrice (5) à travers l'ouverture de remplissage de celle-ci qui est pourvue d'une dispositif de fermeture, caractérisé en ce
que le bras de levage (6) présente en son extrémité libre un rail de fond (8) parallèle à l'axe transversal (46), lequel rail peut être pivoté entre la zone de réception au-dessous et devant la cabine (1) et sa zone de renversement au-dessous et derrière la cabine du véhicule (1)
qu'un bras pivotant (12), présentant une griffe (15) pour benne collectrice, est logé de manière à pouvoir pivoter sur un support ou un profilé creux (11), et que
le support ou le profilé creux (11) est logé de manière à pouvoir se déplacer au-delà d'au moins une extrémité du rail de fond (8).

2. Véhicule à ordures selon la revendication 1, caractérisé en ce qu'il présente un empattement court pour augmenter la maniabilité.

3. Véhicule à ordures selon la revendication 1 ou 2, caractérisé en ce que la cabine du véhicule (1) est placée devant l'essieu avant (2).

4. Véhicule à odures selon l'une des revendications 1 à 3, caractérisé en ce qu'il présente une direction à droite et une direction à gauche.

5. Véhicule à ordures selon l'une des revendications 1 à 4, caractérisé en ce qu'un bras (12) excentrique est logé de manière à pouvoir pivoter autour d'un axe vertical (50) sur le rail de fond (8), lequel bras portant en son extrémité libre la griffe

(15) pour la benne collectrice (19) de manière à ce que la griffe puisse être pivotée entre sa position de plus grande extension et sa position moyenne dans laquelle elle touche le rail de fond (8).

6. Véhicule à ordures selon la revendication 1, caractérisé en ce que le bras pivotant (12) forme avec un bras auxiliaire (13) relié par une articulation au support (11) un système articulé quadrilatère par le fait que les deux bras sont espacés l'une de l'autre et reliés à une pièce de support articulée (60) portant la griffe (15).

7. Véhicule à ordures selon la revendication 1, caractérisé en ce que la griffe (15) est guidée de manière à pouvoir se déplacer dans le sens de l'axe sous la force d'un ressort sur un boulon vertical (52) et est arrêté par rapport à ce dernier dans sa position pressée vers le bas.

8. Véhicule à ordures selon la revendication 6, caractérisé en ce que l'axe (51) fermement lié à la pièce de support (60) servant d'appui pour le bras pivotant (12) forme la douille pour un boulon (52) portant la griffe (15), que la douille (51) présente au moins un enfoncement en forme de rainure à coins arrondis, que le boulon présente une collerette avec une saillie complémentaire et s'appuie sur le bras pivotant (12) par l'intermédiaire d'un ressort (53) pouvant se comprimer sous la pression de la benne collectrice (19), lequel ressort a tendance à relever le boulon (52) de manière à ce que les pièces de formes complémentaires qui s'engagent l'une dans l'autre, constituées par l'enfoncement et la saillie, se dégagent l'une de l'autre.

9. Véhicule à ordures selon la revendication 1, caractérisé en ce qu'une tôle en forme de rampe (27), courbée autour d'axes transversaux du véhicule à ordures, suit le bord avant de l'ouverture de remplissage (25), laquelle tôle s'étend jusque dans la zone au-dessus du pare-brise de la cabine (1) et dont la courbure est adaptée à la courbe décrite par le rail de fond (8) et que le rail de fond (1) ou le profilé creux (11) est pouvu d'un bord qui passe par dessus la tôle en forme de rampe (27).

10. Véhicule à ordures selon la revendication 1, caractérisé en ce qu'un cadre auxiliaire (36) posé sur le cadre principal (3) du châssis est relié avec celui-là de manière à ce que la benne collectrice (5) puisse être verrouillée avec le cadre auxiliaire (36) et à pouvoir en être détachée, que le cadre auxiliaire (36) peut être pivoté autour de boulons (37) qui sont guidés dans des trous oblongs (39) de manière à pouvoir être déplacés dans la zone arrière du cadre principal (3), que le cadre auxiliaire (36) est pourvu en son extrémité avant d'un nez (87) qui dans l'état déplacé vers l'avant du cadre auxiliaire (36) s'engage sous une plaque de butée (88) du cadre principal (3), et que les cadres auxiliaire et principal (36, 3) sont reliés par une unité piston/cylindre à fluide hydraulique (89) logée obliquement de manière à ce qu'avant le basculement du cadre auxiliaire (36) le nez (87) soit repoussé de la plaque de butée (88) passant par dessus ce dernier.
